# EUROPÄISCHE PATENTSCHRIFT

(11) **EP 0 426 898 B1**
(45) Veröffentlichungstag und Bekanntmachung des Hinweises auf die Patenterteilung: **25.08.1993**
(21) Anmeldenummer: 89120808.4
(22) Anmeldetag: 09.11.1989
(51) Int. Cl.: H05G 1/06

(54) **Röntgenstrahler**
X-ray emitter
Emetteur de rayons X

(43) Veröffentlichungstag der Anmeldung: 15.05.1991
(73) Patentinhaber: SIEMENS AKTIENGESELLSCHAFT, 80333 München (DE)
(72) Erfinder: Meinel, Fred, Ing. (Grad), D-8501 Eckental (DE); Eichhorn, Richard, Dipl.Ing. (FH), D-8602 Altendorf (DE)

(56) Entgegenhaltungen:
- WO-A-87/03738
- FR-A- 951 817
- FR-A- 2 472 328
- GB-A- 577 081
- US-A- 4 384 360

## Beschreibung

Die Erfindung betrifft einen Röntgenstrahler mit einer Röntgenröhre, die mit einem Kühlkörper versehen und in einem mit Kühlmittel gefüllten Gehäuse angeordnet ist, das eine Wanne und einen Montagekopf aufweist. Derartige Röntgenstrahler dienen insbesondere als Einkessel-Röntgendiagnostikgeneratoren zur Aufnahme sämtlicher für die Röntgenstrahlenerzeugung notwendigen Bauelemente.

Ein derartiger Röntgenstrahler ist in der DE-U 81 32 991 beschrieben. An der Grundplatte, dem Montagekopf eines einzigen ölgefüllten Behälters, ist in der Nähe eines in dem Montagekopf eingearbeiteten Austrittsfensters eine Röntgenröhre angeordnet. Zwei Hochspannungstransformatoren sind symmetrisch neben der Röntgenröhre an dem Montagekopf befestigt. An dem einen Ende der Röntgenröhre sind Heiztransformatoren für die Foken der Röntgenröhre angeordnet. Gleichrichter und Hochspannungskondensatoren liegen auf der der Strahlerseite abgewandten Seite der Röntgenröhre symmetrisch zum Strahlenaustrittsfenster. Bei einem derartigen Röntgenstrahler tritt das Problem auf, daß nur eine geringe Wärmeabfuhr möglich ist, so daß die Röntgenröhre nur wenig belastet werden kann. Außerdem tritt eine ungleichmäßige Wärmeverteilung auf, so daß sich Wärmenester bilden, die, da eine bestimmte Temperatur im gesamten Strahler nicht überschritten werden darf, eine vorzeitige Abschaltung der Röntgenröhre zur Folge haben.

Der US-PS 4,384,360 ist ein Röntgenstrahler zu entnehmen, der ein rohrförmiges, seitlich mit Abdeckungen verschlossenes Gehäuse aufweist, das mit einem Kühlgas gefüllt ist. Innerhalb des Gehäuses befindet sich eine Röntgenröhre, die mit einem Kühlkörper versehen ist. Der Röntgenstrahler weist einen Wärmetauscher auf. Eine Zirkulation des Kühlgases wird durch einen Ventilator aufrechterhalten.

Die Erfindung geht von der Aufgabe aus, einen Röntgenstrahler der eingangs genannten Art zu schaffen, mit dem eine lageunabhängige gute Abfuhr, gleichmäßige Verteilung und Reduzierung der Wärme erreicht wird.

Die Aufgabe ist erfindungsgemäß dadurch die in den Patentansprüchen 1 und 16 angegebenen Merkmale gelöst. Durch diese Merkmale wird erreicht, daß die beim Betrieb der Röntgenröhre entstehende Wärme über den Kühlkörper an das in dem Röntgenstrahler befindliche Kühlmittel, beispielsweise Öl, abgegeben werden kann. Dieses Öl steigt auf, während anderes Öl nachfolgt. Durch die Anordnung des Kühlkörpers in der Nähe eines Wärmetauschers wird das erwärmte Öl gekühlt, so daß dieses gekühlte Öl dann wieder an den Kühlkörper der Röntgenröhre gelangen kann. Durch den asymmetrischen kühlkörper gemäß dem Merkmal des Patentanspruches 16 wird der Einzugsbereich des zu kühlenden Öles erhöht, so daß der schwerkraftbedingte Kühlmittelkreislauf weiter unterstützt wird.

Es hat sich als vorteilhaft erwiesen, wenn der Wärmetauscher als in den Montagekopf eingearbeiteter Höcker ausgebildet ist, der mit Kühlrippen versehen ist. Dadurch wird eine gute Wärmeabgabe an die Luft erreicht. Durch die Ausbildung als Höcker wird weiterhin der Kreislauf bevorzugt.

Bei der Anordnung von Hochspannungstransformatoren im Behälter hat es sich als vorteilhaft erwiesen, wenn die Hochspannungstransformatoren auf der dem Montagekopf abgewandten Seite der Röntgenröhre angeordnet sind. Eine Reduzierung der Wärmeentwicklung durch die Hochspannungstransformatoren durch verlustfreieres Material wird erreicht, wenn die Kerne der Hochspannungstransformatoren aus amorphen Metallen, z.B. Vitrovac, erstellt sind. Bei der Anordnung von Gleichrichtern und Kondensatoren im Behälter ist es zweckmäßig, wenn die Gleichrichter und Kondensatoren auf einer Leiterplatte auf der dem Montagekopf abgewandten Seite der Röntgenröhre, beispielsweise zwischen Röntgenröhre und Hochspannungstransformatoren, angeordnet sind. Eine bessere Trennung der Röntgenröhre von den übrigen Bauelementen sowie eine bessere Ableitung der Wärme der Röntgenröhre wird erreicht, wenn die Röntgenröhre an einem Röhrenträger befestigt ist, der Öffnungen im Bereich des Kühlkörpers und des dem Kühlkörper abgewandten Endes der Röntgenröhre aufweist. Dadurch kann eine Strömung des Öles entlang der Röntgenröhre gefördert werden, die auf Grund des elektrischen Feldes entsteht. Das Volumen des an der Röntgenröhre vorbeifließenden Kühlmittels kann erhöht werden, wenn der Röhrenträger ein rechteckiges Profil aufweist.

Eine derartige eingebaute Röntgenröhre kann auch bei zusammengebautem Strahler nachträglich justiert werden, wenn der Röhrenträger Gewinde aufweist, in die am Montagekopf drehbar befestigte Schrauben eingreifen. Eine sichere Halterung der Bauelemente sowie eine zusätzliche Leitung der Wärmeströme wird erreicht, wenn ein Zwischenträger vorgesehen ist, auf dem die Transformatoren und/oder die Leiterplatte mit den Kondensatoren und Gleichrichtern angeordnet sind, und wenn der Zwischenträger im Bereich der beiden Enden der Röntgenröhre senkrechte Trennwände aufweist. Die Versorgungsspannungen lassen sich vorteilhafterweise nach außen führen, wenn der Montagekopf eine Öffnung aufweist, die durch eine öldichte Platine abgedeckt ist, die mit Kontaktstiften versehen ist. Die Platine oder die Leiterplatte ist besonders öldicht, wenn sie in SIL-Technik erstellt ist. Ein gleichzeitiger Strahlenschutz und eine weitere Ableitung der Wärme wird erreicht, wenn der Röhrenträger aus Kunststoff erstellt ist und wenn an ihm Bleibleche angebracht sind. Der Röntgenstrahler kann besonders öldicht gehalten werden, wenn der Montagekopf in das Gehäuse eingreift und mit Dichtmitteln abgedichtet und durch seitlich angreifende Schrauben verschraubt ist.

Die Leistung der Wärmeabfuhr des Wärmetauschers wird erhöht, wenn in seinem Bereich eine Vorrichtung für die Halterung des Röntgenstrahlers angeordnet ist. Es hat sich als vorteilhaft erwiesen, wenn der Montagekopf des Gehäuses mit einer Haube abgedeckt ist, die mit einer Nase in eine Nut eingreift und auf der anderen Seite mit dem Montagekopf verschraubt ist.

Die Erfindung ist nachfolgend anhand eines in der Zeichnung dargestellten Ausführungsbeispieles näher erläutert. Es zeigen:
- Figur 1: einen erfindungsgemäßen Röntgenstrahler,
- Figur 2: einen Schnitt gemäß der Linie II-II in Figur 1 und
- Figur 3: eine teils gebrochen dargestellte Ansicht auf den Wärmetauscher des Röntgenstrahlers.

In der Figur 1 ist ein Röntgenstrahler mit einem ölgefüllten Gehäuse dargestellt, das aus einer Wanne 1 und einem Montagekopf 2 besteht. Über den Montagekopf 2 ist eine Haube 3 gestülpt. In dem ölgefüllten Gehäuse des Röntgenstrahlers ist eine Röntgenröhre 4, eine Platine 5 mit Gleichrichtern und Hochspannungskondensatoren, zwei Hochspannungstransformatoren 6 und 7 und ein Heiztransformator 8 angeordnet.

In der Mitte des Montagekopfes 2 ist ein Strahlenaustrittsfenster 9 angeordnet. An dem Montagekopf 2 ist durch in dieser Figur nicht dargestellte Haltemittel 26 bis 28 ein Röhrenträger 10 für die Röntgenröhre 4 angebracht, der zweiteilig ausgeführt ist. An dem oberen Teil 11 des Röhrenträgers 10 ist die Röntgenröhre 4 mit ihrem Fuß befestigt, an dem ein asymmetrischer Kühlkörper 13 angebracht ist. Im Bereich dieses Kühlkörpers 13 ist der obere Teil 11 des Röhrenträgers 10 mit einer Öffnung 14 versehen. Um diese Öffnung 14 herum ist der Röhrenträger 10 nach oben gebogen, so daß die Öffnung 14 in einen Wärmetauscher 15 ragt, der als zum Montagekopf 2 gehörender Höcker ausgebildet ist. Der Wärmetauscher 15 ist mit Kühlrippen 16 versehen.

Der untere Teil 12 des Röhrenträgers 10 umgreift nur die eigentliche Röntgenröhre 4 und nicht den Kühlkörper 13, so daß bei Betrieb der Röntgenröhre 4 sich der Kühlkörper 13 erwärmt und aufgrund der Schwerkraft eine Strömung des Öles als Kühlmittel nach oben bewirkt, wobei es bei der in Figur 1 dargestellten Stellung des Röntgenstrahlers direkt in den Wärmetauscher 15 gelangt, wo es abgekühlt werden kann. Aufgrund der Schwerkraft fällt anschließend das abgekühlte Öl nach unten und kann dann wieder aufsteigen. Dieser schwerkraftbedingte Kühlmittelkreislauf wird durch die Trennwand 17 geführt, die ein Teil eines Bauteilträgers 19 bildet. Durch den asymmetrischen Kühlkörper, der sich durch Wärmeleitung schwerkraftunabhängig aufheizt, wird der untere Teil des Kühlöles erwärmt und somit der Kühlmittelkreislauf unterstützt.

Im Bereich des gegenüber dem Kühlkörper 13 abgewandten Ende der Röntgenröhre 4 weist der untere Teil 12 des Röhrenträgers 10 ebenfalls eine Öffnung 20 auf. Weiterhin ist zwischen den beiden Teilen 11 und 12 ein Spalt gelassen, so daß auch hierdurch das Kühlmittel treten kann. Auch in diesem Bereich ist der Bauteilträger 19 mit einer senkrecht angeordneten Trennwand 18 versehen, die auch hier einen Wärmekreislauf unterstützt.

Der Röhrenträger 10 weist, wie aus Figur 2 ersichtlich, ein rechteckförmiges Profil auf, damit in diesem Röhrenträger 10 möglichst viel Öl durchtreten und somit die Röntgenröhre 4 kühlen kann. Aufgrund des elektrischen Feldes entsteht eine zweite Strömung in Längsrichtung der Röntgenröhre 4 und des Röhrenträgers 10, so daß eine Kühlung der Röntgenröhre 4 nicht nur über den Kühlkörper 13 sondern auch über den Röhrenkolben erfolgt. Auch wird dadurch eine Zirkulation und ein Austausch des Kühlmittels erreicht, so daß auch das am Kopf der Röntgenröhre 4 erwärmte Kühlmittel an den Wärmetauscher 15 gelangen kann.

An dem Bauteilträger 19 ist an der dem Montagekopf 2 abgewandten Seite des Röhrenträgers 10 die Leiterplatte 5 angebracht, auf der die in Figur 2 dargestellten Hochspannungskondensatoren 34 und nicht dargestellten Gleichrichter angeordnet sind. Unterhalb der Leiterplatte 5 sind dann die Hochspannungstransformatoren 6 und 7 sowie der Heiztransformator 8 angeordnet. Damit die Hochspannungstransformatoren 6 und 7 möglichst verlustfrei arbeiten und nur geringe Wärme erzeugen, bestehen ihre Kerne 35 aus amorphem Metall, wie beispielsweise Vitrovac.

Zur Durchführung der elektrischen Anschlüsse ist der Wärmetauscher 15 mit einer Öffnung 21 versehen, die durch eine Platine 22 abgedeckt ist. Die Spannungsdurchfuhr wird dadurch durch Kontaktstifte 23 erreicht, die durch die Platine 22 hindurchgeführt sind. Die Platine 22 kann dabei, wie auch die Leiterplatte 5, in der sogenannten SIL-Technik erstellt sein. Hierbei wird ein Formteil aus Kunststoff erstellt, das anschließend mit einer die Lötkontakte und Bahnen bildenden Schicht aus Leitmaterial beschichtet wird. Durch diesen speziellen Aufbau wird erreicht, daß die Kontaktdurchführung öldicht ist.

Der Montagekopf 2 des Röntgenstrahlers weist seiner dem Wärmetauscher 15 gegenüberliegenden Seite ebenfalls einen Höcker 24 auf, der zur Aufnahme einer Druckausgleichsmembran dient.

Die Wanne 1 und der Montagekopf 2 des Röntgenstrahlers sind durch die Haube 3 abgedeckt, die die Wanne 1 seitlich übergreift. Zur Halterung ist auf der einen Schmalseite die Haube 3 mit einer Nase 25 versehen, die in eine Nut eingreift. Diese Nut kann entweder in der Wanne 1 vorgesehen sein, oder, wie in Figur 1 dargestellt, zwischen Wanne 1 und Montagekopf 2 ausgebildet sein. Auf der anderen Schmalseite greift die Haube 3 über den Wärmetauscher 15 und ist dort mit ihm mittels Schrauben 36 (FIG 3) verbunden.

Auf dieser Seite weisen Wanne 1 und Haube 3 Aussparungen und, wie aus Figur 3 ersichtlich, Auflageflächen 37 auf, in die ein Tragarm für den Röntgenstrahler, beispielsweise ein C-Bogen, eingreifen kann, der den Bereich des Wärmetauschers 15 mit dem Röntgenstrahler verbindet. Dadurch wird eine weitere Wärmeabfuhr des Wärmetauschers 15 über den Tragarm erreicht.

In der Figur 2 ist ein Schnitt gemäß der Linie II-II durch den Röntgenstrahler dargestellt. Hierbei ist ersichtlich, daß der Röhrenträger 10 über verstellbare Haltemittel 26 bis 28 mit dem Montagekopf 2 verbunden ist. Die Haltemittel bestehen aus Schrauben 26, die mit ihrem Gewindeteil in an dem Röhrenträger 10 angebrachte Gewinde eingreifen. Über Vorsprünge stützen sich die Schrauben 26 an dem Montagekopf 2 ab. Die andere Seite der Schraube 26 ist ebenfalls mit einem Gewinde versehen, auf das eine Sicherungsmutter 27 geschraubt ist. Dichtringe 28 bewirken, daß die Durchführung für die Schrauben 26 öldicht gehalten sind. Durch Verstellen der Schrauben 26 kann der Röhrenträger 10 und somit die Röntgenröhre 4 in ihrer Höhe eingestellt, anoden- bzw. kathodenseitig gekippt und um ihre Achse gedreht werden, da die Schrauben 26 in ihrer Höhe fest mit dem Montagekopf 2 verbunden sind. Ein paralleler Versatz zur Tiefenblende kann über einen zusätzlichen Justagering ausgeglichen werden.

Der Röhrenträger 10 weist, wie aus Figur 2 ersichtlich ist, einen im wesentlichen rechteckförmigen Querschnitt auf. Er kann beispielsweise aus Kunststoff erstellt sein. Zur Reduzierung der Röntgenstrahlung ist er mit Bleiblechen 29 versehen, die beispielsweise in an dem Röhrenträger 10 angebrachte Schlitze eingreifen und von diesem gehalten werden.

Der Montagekopf 2 ist, wie aus Figur 3 ersichtlich, im wesentlichen in die Wanne 1 eingeführt. Er verjüngt sich dabei nach unten in Form einer Stufe 30. Die Wanne 1 ist mit einem Vorsprung 31 versehen, so daß sich zwischen Stufe 30 und Vorsprung 31 ein rechteck- oder quadratförmiger Raum bildet, in dem ein Dichtmittel zur Abdichtung gegenüber dem Kühlmittel vorgesehen ist. Dieses Dichtmittel kann beispielsweise aus einem O-Dichtring 32 bestehen. Durch den Preßdruck der Wände in radialer Richtung und den Aufpreßdruck des Montagekopfes 2 in vertikaler Richtung wird dieser O-Dichtring 32 zwischen der Stufe 30 und dem Vorsprung 31 und den Seitenwänden von Montagekopf 2 und Wanne 1 eingepreßt. Der Montagekopf 2 ist dabei durch Senkkopfschrauben 33 mit der Wanne 1 verbunden, wobei diese Senkkopfschrauben 33 durch die Wand der Wanne 1 in den Montagekopf 2 eingreifen. Durch diese axiale Verschraubung wird zum einen erreicht, daß der Anpreßdruck des O-Dichtringes 32 immer gleichgehalten wird. Auch wird dadurch erreicht, daß die Senkkopfschrauben 33 bei aufgesetzter Haube 3 von dieser abgedeckt werden, so daß sie nicht stören können.

Als O-Dichtring 32 kann ein Gummidichtring Verwendung finden, der derart vorgeformt ist, daß er der rechteckförmigen Form des Röntgenstrahlers angepaßt ist, so daß in seinen Kantenbereichen keine oder nur eine geringe Dehnung und somit nahezu keine Einschnürung erfolgt.

In Figur 3 ist die Spannungszufuhr zu den Kontaktstiften 23 erkennbar. Die entsprechenden Kabel werden vom Tragarm durch eine Öffnung 38 geführt, so daß ihre Enden beispielsweise über Kabelschuhe mit den Kontaktstiften 23 verbunden werden können. Die Kabel können dabei auf bekannte Weise zur Halterung eingeklemmt werden.

Ein derartiger Röntgenstrahler ist bezüglich seiner Kühlung lageunabhängig. Wird beispielsweise der Röntgenstrahler 1 bis 3 um 180° gedreht, so steigt wiederum die Wärme vom Kühlkörper 13 auf, gelangt aber erst an der Trennwand 17 des Bauteilträgers 19 vorbei, um dann außen zurück zum Wärmetauscher 15 zu fließen, wo das Öl wieder gekühlt wird, so daß es durch die Öffnung 14 wieder an den Kühlkörper 13 gelangen kann. Auch bei einer Drehung um nur 90° wird eine ausreichende Kühlung erreicht, da zusätzlich zur Schwerkraftsströmung auch die Strömung durch das elektrische Feld entlang der Röntgenröhre 4 bewirkt wird.

## Patentansprüche

1. Röntgenstrahler mit einer Röntgenröhre (4), die mit einem Kühlkörper (13) versehen und in einem mit Kühlmittel gefüllten Gehäuse (1, 2) angeordnet ist, das eine Wanne (1) und einen Montagekopf (2) aufweist, wobei der Kühlkörper (13) im Bereich eines Wärmetauschers (15) angeordnet ist, und daß Leitvorrichtungen (10, 17, 18) vorgesehen sind, so daß ein schwerkraftbedingter Kreislauf des am Kühlkörper (13) erwärmten und im Wärmetauscher (15) abgekühlten Kühlmittels bewirkt ist.

2. Röntgenstrahler nach Anspruch 1, **dadurch gekennzeichnet,** daß der Wärmetauscher (15) als in den Montagekopf (2) eingearbeiteter Höcker ausgebildet ist, der mit Kühlrippen (16) versehen ist.

3. Röntgenstrahler nach Anspruch 1 oder 2, bei dem Hochspannungstransformatoren (6, 7) im Gehäuse (1, 2) angeordnet sind, **dadurch gekennzeichnet,** daß die Hochspannungstransformatoren (6, 7) auf der dem Montagekopf (2) abgewandten Seite der Röntgenröhre (4) angeordnet sind.

4. Röntgenstrahler nach einem der Ansprüche 1 bis 3, **dadurch gekennzeichnet,** daß die Kerne (35) der Hochspannungstransformatoren (6, 7) aus amorphem Metall erstellt sind.

5. Röntgenstrahler nach einem der Ansprüche 1 bis 4, bei dem Gleichrichter und Kondensatoren (34) im Gehäuse (1, 2) angeordnet sind, **dadurch gekennzeichnet,** daß die Gleichrichter und Kondensatoren (34) auf einer Leiterplatte (5) auf der dem Montagekopf (2) abgewandten Seite der Röntgenröhre (4) angeordnet sind.

6. Röntgenstrahler nach einem der Ansprüche 1 bis 5, **dadurch gekennzeichnet,** daß die Röntgenröhre (4) an einem Röhrenträger (10) befestigt ist, der Öffnungen (14, 20) im Bereich des Kühlkörpers (13) und des dem Kühlkörper (13) abgewandten Endes der Röntgenröhre (4) aufweist.

7. Röntgenstrahler nach Anspruch 6, **dadurch gekennzeichnet,** daß der Röhrenträger (10) ein rechteckiges Profil aufweist.

8. Röntgenstrahler nach Anspruch 6 oder 7, **dadurch gekennzeichnet,** daß der Röntgenträger (10) mit Gewinden versehen ist, in die am Montagekopf (2) drehbar befestigte Schrauben (26) eingreifen.

9. Röntgenstrahler nach einem der Ansprüche 3 bis 8, **dadurch gekennzeichnet,** daß ein Bauteilträger (19) vorgesehen ist, auf dem die Transformatoren (6 bis 8) und/oder die Leiterplatte (5) mit den Kondensatoren (34) und Gleichrichtern angeordnet sind, und daß der Bauteilträger (19) im Bereich der beiden Enden der Röntgenröhre (4) senkrechte Trennwände (17, 18) aufweist.

10. Röntgenstrahler nach einem der Ansprüche 1 bis 9, **dadurch gekennzeichnet,** daß der Montagekopf (2) eine Öffnung (21) aufweist, die durch eine öldichte Platine (22) abgedeckt ist, die mit Kontaktstiften (23) versehen sind.

11. Röntgenstrahler nach einem der Ansprüche 5 bis 10, **dadurch gekennzeichnet,** daß die Platine (22) und/oder die Leiterplatte (5) in SIL-Technik erstellt worden ist.

12. Röntgenstrahler nach einem der Ansprüche 1 bis 11, **dadurch gekennzeichnet,** daß der Röhrenträger (10) aus Kunststoff erstellt ist und daß an ihm Bleibleche (29) angebracht sind.

13. Röntgenstrahler nach einem der Ansprüche 1 bis 12, **dadurch gekennzeichnet,** daß der Montagekopf (2) in die Wanne (1) eingreift und mit Dichtmittel (32) abgedichtet und durch seitlich angreifende Schrauben (33) verschraubt ist.

14. Röntgenstrahler nach einem der Ansprüche 1 bis 13, **dadurch gekennzeichnet,** daß im Bereich des Wärmetauschers (15) eine Vorrichtung (37) für die Halterung des Röntgenstrahlers (1 bis 3) angeordnet ist.

15. Röntgenstrahler nach einem der Ansprüche 1 bis 14, **dadurch gekennzeichnet,** daß der Montagekopf (2) des Gehäuses (1, 2) mit einer Haube (3) abgedeckt ist, die mit einer Nase (25) in eine Nut eingreift und auf der anderen Seite mit dem Montagekopf (2) verschraubt ist.

16. Röntgenstrahler mit einer Röntgenröhre (1), mit Transformatoren (6 bis 8), Gleichrichtern und Kondensatoren (34) bei dem alle Bauelemente in einem einzigen, ölgefüllten Gehäuse (1, 2) angeordnet sind, das aus einer Wanne (1) und einem Montagekopf (2) besteht, wobei der Montagekopf (2) ein Strahlenaustrittsfenster (9) für die Röntgenstrahlung aufweist, wobei die Röntgenröhre (4) mit einem asymmetrischen Kühlkörper (13) versehen ist, der im Bereich eines an dem Montagekopf (2) befindlichen Wärmetauschers (15) angeordnet ist, und daß Leitvorrichtungen (10, 17, 18) vorgesehen sind, so daß ein schwerkraftbedingter Kreislauf des am Kühlkörper (13) erwärmten und im Wärmetauscher (15) abgekühlten Öles bewirkt ist.

## Claims

1. X-ray source having an X-ray tube (4) which is provided with a cooling member (13) and is arranged in a housing (1, 2) filled with a coolant, which housing has a tank (1) and an insertion head (2), the cooling member (13) being arranged in the region of a heat exchanger (15), and in that guiding devices (10, 17, 18) are provided, so that circulation of the coolant heated at the cooling member (13) and cooled in the heat exchanger (15) is effected by the force of gravity.

2. X-ray source according to claim 1, characterised in that the heat exchanger (15) is formed as a projection incorporated into the insertion head (2), the projection being provided with cooling ribs (16).

3. X-ray source according to claim 1 or 2, in which high-voltage transformers (6, 7) are arranged in the housing (1, 2), characterised in that the high-voltage transformers (6, 7) are arranged on the side of the X-ray tube (4) facing away from the insertion head (2).

4. X-ray source according to one of claims 1 to 3, characterised in that the cores (35) of the high-voltage transformers (6, 7) are produced from amorphous metal.

5. X-ray source according to one of claims 1 to 4, in which rectifiers and capacitors (34) are arranged in the housing (1, 2), characterised in that the rectifiers and capacitors (34) are arranged on a printed board (5) on the side of the X-ray tube (4) facing away from the insertion head (2).

6. X-ray source according to one of claims 1 to 5, characterised in that the X-ray tube (4) is secured to a tube carrier (10) which has openings (14, 20) in the region of the cooling member (13) and the end of the X-ray tube (4) facing away from the cooling member (13).

7. X-ray source according to claim 6, characterised in that the tube carrier (10) has a rectangular profile.

8. X-ray source according to claim 6 or 7, characterised in that the x-ray tube carrier (10) is provided with screw threads into which the screws (26) engage, the screws (26) being rotatably secured to the insertion head (2).

9. X-ray source according to one of claims 3 to 8, characterised in that there is provided a component carrier (19) on which there are arranged the transformers (6 to 8) and/or the printed board (5) with the capacitors (34) and rectifiers, and in that the component carrier (19) has perpendicular partitions (17, 18) in the region of both ends of the X-ray tube (4).

10. X-ray source according to one of claims 1 to 9, characterised in that the insertion head (2) has an opening (21) which is covered by an oil-tight plate (22) which is provided with contact pins (23).

11. X-ray source according to one of claims 5 to 10, characterised in that the plate (22) and/or the printed board (5) is produced using SIL technology.

12. X-ray source according to one of claims 1 to 11, characterised in that the tube carrier (10) is produced from plastics material and in that lead sheets (29) are attached thereto.

13. X-ray source according to one of claims 1 to 12, characterised in that the insertion head (2) engages in the tank (1) and is sealed by sealing means (32) and is screwed down by means of screws (33) engaging from the side.

14. X-ray source according to one of claims 1 to 13, characterised in that a device (37) for the mounting of the X-ray source (1 to 3) is arranged in the region of the heat exchanger (15).

15. X-ray source according to one of claims 1 to 14, characterised in that the insertion head (2) of the housing (1, 2) is covered by a hood (3) which engages by a lug (25) in a groove and which is screwed down on the other side with the insertion head (2).

16. X-ray source having an X-ray tube (1) (sic), having transformers (6 to 8), rectifiers and capacitors (34), in which X-ray source all of the components are arranged in a single, oil-filled housing (1, 2) which consists of a tank (1) and an insertion head (2), the insertion head (2) having a radiation exit window (9) for the X-radiation, the X-ray tube (4) being provided with an asymmetrical cooling member (13) which is arranged in the region of a heat exchanger (15) located on the insertion head (2), and in that guiding devices (10, 17, 18) are provided, so that circulation of the oil heated at the cooling member (13) and cooled in the heat exchanger (15) is effected by the force of gravity.

## Revendications

1. Émetteur radiologique comportant un tube à rayons X (4), qui est muni d'un dissipateur de chaleur (13) et qui est disposé dans un boîtier (1,2) empli d'un fluide de refroidissement et comportant une cuvette (1) et une tête de montage (2), le dissipateur de chaleur (13) étant disposé au voisinage d'un échangeur de chaleur (15), et il est prévu des dispositifs de guidage (17,18), de manière à provoquer sous l'action de la force de pesanteur, une circulation du fluide de refroidissement, qui est chauffé dans le dissipateur de chaleur (13) et qui est refroidi dans l'échangeur de chaleur (15).

2. Émetteur radiologique suivant la revendication 1, caractérisé par le fait que l'échangeur de chaleur (15) est réalisé sous la forme d'un bossage formé sur la tête de montage (2) et muni d'ailettes de refroidissement (16).

3. Émetteur radiologique suivant la revendication 1 ou 2, dans lequel des transformateurs à haute tension (6,7) sont disposés dans le boîtier (1,2), caractérisé par le fait que les transformateurs à haute tension (6,7) sont disposés sur le côté, tourné à l'opposé de la tête de montage (2), du tube à rayons X (4).

4. Émetteur radiologique suivant l'une des revendications 1 à 3, caractérisé par le fait que les noyaux (35) des transformateurs à haute tension (6,7) sont en un matériau amorphe.

5. Émetteur radiologique suivant l'une des revendications 1 à 4, dans lequel des redresseurs et des condensateurs (34) sont disposés dans le boîtier (1,2), caractérisé par le fait que les redresseurs et les condensateurs (34) sont disposés sur une plaquette à circuits imprimés (5) sur le côté, tourné à l'opposé de la tête de montage (2), du tube à rayons X (4).

6. Émetteur radiologique suivant l'une des revendications 1 à 5, caractérisé par le fait que le tube à rayons X (4) est fixé à un support (10), qui possède des ouvertures (14,20) au voisinage du dissipateur de chaleur (13) et de l'extrémité, tournée à l'opposé dudit corps de refroidissement (13), du tube à rayons X (7).

7. Émetteur radiologique suivant la revendication 6, caractérisé par le fait que le support (10) du tube a un profit rectangulaire.

8. Émetteur radiologique suivant la revendication 6 ou 7, caractérisé par le fait que le support (10) du tube comporte des taraudages, dans lesquels s'engagent des vis (26) fixées de manière à pouvoir tourner sur la tête de montage (2).

9. Émetteur radiologique suivant l'une des revendications 3 à 8, caractérisé par le fait qu'il est prévu un porte-éléments (19), sur lequel sont disposés les transformateurs (6 à 8) et/ou la plaquette à circuits imprimés (5) munie des condensateurs (34) et des redresseurs, et que le porte-éléments (19) a des cloisons (17,18) verticales, au voisinage des deux extrémités du tube à rayons X (4).

10. Émetteur radiologique suivant l'une des revendications 1 à 9, caractérisé par le fait que la tête de montage (2) a une ouverture (21), qui est recouverte par une platine (22) étanche à l'huile et qui est munie de broches de contact (23).

11. Émetteur radiologique suivant l'une des revendications 5 à 10, caractérisé par le fait que la platine (22) et/ou la plaquette à circuits imprimés (5) sont réalisées selon la technique SIL.

12. Émetteur radiologique suivant l'une des revendications 1 à 11, caractérisé par le fait que le support (10) du tube est en matière plastique et que des tôles en plomb (25) sont montées sur ce support.

13. Émetteur radiologique suivant l'une des revendications 1 à 12, caractérisé par le fait que la tête de montage (2) s'engage dans la cuvette (1) et est rendue étanche à l'aide d'agent d'étanchéité (32) et est vissée au moyen de vis (33) vissées latéralement.

14. Émetteur radiologique suivant l'une des revendications 1 à 13, caractérisé par le fait qu'au voisinage de l'échangeur de chaleur (15) est disposé un dispositif (37) servant à retenir l'émetteur radiologique (1 à 3).

15. Émetteur radiologique suivant l'une des revendications 1 à 14, caractérisé par le fait que la tête de montage (2) du boîtier (1,2) est recouverte d'un capot (3), qui pénètre par un bec (25) dans une rainure et qui, de l'autre côté, est vissé à la tête de montage (2).

16. Émetteur radiologique comportant un tube à rayons X (1), des transformateurs (6 à 8), des redresseurs et des condensateurs (34) et dans lequel tous les éléments constitutifs sont disposés dans un seul boîtier (1,2) empli d'huile, qui est constitué d'une cuvette (1) et d'une tête de montage (2), la tête de montage (2) ayant une fenêtre (9) de sortie pour le rayonnement X, le tube à rayons X (4) étant muni d'un dissipateur de chaleur (13) dissymétrique, qui est disposé au voisinage d'un échangeur de chaleur (15) situé sur la tête de montage (2), et il est prévu des dispositifs de guidage (10,17,18), de manière à provoquer sous l'action de la force de pesanteur, une circulation de l'huile chauffée dans le dissipateur de chaleur (13) et refroidie dans l'échangeur de chaleur (15).
